# EUROPÄISCHE PATENTSCHRIFT

(11) **EP 0 714 242 B1**
(45) Veröffentlichungstag und Bekanntmachung des Hinweises auf die Patenterteilung: **02.01.1997**
(21) Anmeldenummer: 94923651.7
(22) Anmeldetag: 13.08.1994
(51) Int. Cl.: A24C 5/42

(54) **ZIGARETTENHÜLSENSTOPFVORRICHTUNG**
CIGARETTE-FILLING MACHINE
DISPOSITIF DE BOURRAGE D'UN TUBE-ENVELOPPE DE CIGARETTE

(30) Priorität: 24.08.1993 DE 9312660 U
(43) Veröffentlichungstag der Anmeldung: 05.06.1996
(73) Patentinhaber: GIZEH-WERK GMBH, D-51702 Bergneustadt (DE)
(72) Erfinder: NEUMANN, Manfred, D-42477 Radevormwald (DE); LIER, Josef, D-42477 Radevormwald (DE)
(74) Vertreter: Palgen, Peter, Dr. Dipl.-Phys.
(86) Internationale Anmeldenummer: DE9400930
(87) Internationale Veröffentlichungsnummer: WO9505756

(56) Entgegenhaltungen:
- DE-A- 2 055 673
- DE-A- 2 159 054
- FR-A- 2 150 199

## Beschreibung

Die Erfindung bezieht sich auf eine Zigarettenhülsenstopfvorrichtung der dem Oberbegriff des Anspruchs 1 entsprechenden Art.

Eine derartige Zigarettenhülsenstopfvorrichtung ist aus der DE 21 59 054 bekannt. Das Gehäuseunterteil ist hierbei blockartig ausgebildet und weist an der Oberseite zur Bildung der Preßkammer eine etwa halbzylindrische Ausnehmung auf, auf der eine dünnwandige halbzylindrische Zunge aufruht, an deren der Ausstoßtülle entferntem Ende das Widerlager und ein stiftförmiger, quer zur Achse der Preßkammer nach außen durch einen Schlitz des Gehäuseunterteils heraustretender Ansatz vorgesehen sind. Bei einer Ausführungsform erfolgt der Fingerangriff direkt an einer kugeligen Verdickung des Ansatzes, bei einer anderen Ausführungsform ist ein das auf das Gehäuseunterteil niedergeschwenkte Gehäuseoberteil übergreifender Schieber vorgesehen, der mit einer Lochung das Ende des Ansatzes erfaßt und eine größere Angriffsfläche bietet.

In beiden Fällen läßt die Führung der Zunge zu wünschen übrig. Die außen an dem Ende des Ansatzes angreifende Vorschubkraft führt zu einem Biegemoment, welches auf das Ende der dünnwandigen Zunge geleitet wird. Dadurch kommt es zu einer einseitigen Anlage der Zunge in der halbzylindrischen Ausnehmung des Gehäuseunterteils und erheblicher Reibung. Die ohnehin schon nicht geringen Kräfte, die für das Ausschieben des gebildeten und unter Druck stehenden Tabakstrangs in die Zigarettenhülse erforderlich sind, verstärken sich durch die Reibung noch.

Auch ist die bekannte Ausführungsform in der Herstellung aufwendig, weil entweder das Gehäuseunterteil am Ende zu öffnen sein muß um die Zunge mit dem Wiederlager und dem Ansatz vom Ende her einschieben zu können, oder weil ein separater Ansatz durch den Schlitz hindurch von der Seite her mit der Zunge und dem Wiederlager verbunden werden muß.

Aus der DE 20 55 673 C ist eine ähnliche Zigarettenhülsenstopfvorrichtung bekannt, die seitlich der eigentlichen Stopfvorrichtung noch einen Vorratsraum für Tabak umfaßt.

Der an der Zunge sitzende Ansatz ist hierbei um 90° abgewinkelt und erstreckt sich durch einen entsprechenden Kanal zur Seitenwandung, wo ein Betätigungsknopf vorgesehen ist. Die Zunge bildet hierbei selbsttragend die untere Hälfte des Preßgehalts. Die Führung in dem abgewinkelten Kanal führt jedoch leicht zu Verkantungen und erfordert außerdem die Zusammensetzung des Gehäuseunterteils in dem Bereich dieses Kanals aus mehreren Teilen.

Der Erfindung liegt die Aufgabe zugrunde, eine gattungsgemäße Zigarettenhülsenstopfmaschine so auszugestalten, daß sie leichtgängig und leicht zu montieren ist. Diese Aufgabe wird durch die in Anspruch 1 wiedergegebene Erfindung gelöst.

Durch diese Gestaltung kann das aus Zunge, Schieber und Ansatz bestehende Bauteil in den Bodenteil eingesetzt werden, worauf der Abdeckteil aufgebracht und mit dem Bodenteil zusammengefügt wird. Nur durch diese Zusammenfügung wird gleichzeitig die Geradführung zur Funktion gebracht, die eine saubere Abstützung gegen die Vorschubkräfte ergibt, ohne daß die Zunge selbst die Führung übernehmen muß.

Die Ansprüche 2 und 3 geben bevorzugte Ausführungsformen der Geradführung wieder.

Das Zusammenfügen der beiden Teile des Gehäuseunterteils sollte gemäß Anspruch 4 mittels einer Schnappverbindung geschehen, damit die Montage praktisch mit einem Handgriff erfolgen kann.

Aus Gründen der Platzersparnis empfiehlt sich die Anordnung des Führungssteges auf der dem Ansatz zugewandten Seiten der Preßkammer.

Da die Zunge selbsttragend den unteren Teil der Preßkammer bildet ist sie beim Niederschwenken des Gehäuseoberteils und der Bildung des Tabakstrangs dem durch die Kompression des Tabakstrangs entsprechenden Druck ausgesetzt. Zur Abstützung gegen diesen Druck empfiehlt sich der Stützsteg nach Anspruch 6. Eine zweckmäßige Ausgestaltung der Handhabe ist Gegenstand des Anspruchs 7. Durch diese Ausgestaltung wird die Führung der Handhabe, d.h. der Ansatz und der Schieber, durch die Kräfte der Erfassung der Handhabe nicht belastet. Außerdem bereitet die Aufbringung der Vorschubkraft hierbei besonders wenig Probleme.

In der Zeichnung ist ein Ausführungsbeispiel der Erfindung dargestellt.
Fig. 1 zeigt eine perspektivische Ansicht der Zigarettenhülsenstopfvorrichtung im Ausgangszustand;
Fig. 2 zeigt eine Ansicht gemäß Fig. 1 von links in vergrößertem Maßstab;
Fig. 3 zeigt eine perspektivische Ansicht der Zigarettenhülsenstopfvorrichtung bei aufgeklapptem Gehäuseoberteil;
Fig. 4 zeigt eine perspektivische Ansicht der Zigarettenhülsenstopfvorrichtung nach erfolgter Stopfung einer Zigarettenhülse;
Fig. 5 zeigt einen Querschnitt etwa nach der Linie IV-IV in Fig. 1;
Fig. 6 zeigt eine Seitenansicht des die Zunge, den Schieber und den Ansatz mit der Handhabe umfassenden Bauteils im Schnitt nach der Linie VI-VI in Fig. 8;
Fig. 7 zeigt eine Ansicht gemäß Fig. 6 von links;
Fig. 8 zeigt eine Ansicht gemäß Fig. 6 von oben im Schnitt nach der Linie VIII-VIII.

Die in Fig. 1 als Ganzes mit 100 bezeichnete Zigarettenhülsenstopfvorrichtung ist dort etwa in natürlicher Größe dargestellt. Sie hat eine im großen und ganzen länglich quaderförmige Außengestalt, wobei sich die längste Seite des Quaders parallel zu der Preßkammer erstreckt. Die Zigarettenhülsenstopfvorrichtung 100 kann also bequem in der Rocktasche mitgeführt werden.

Die Zigarettenhülsenstopfvorrichtung 100 umfaßt ein Gehäuseunterteil 1, welches seinerseits aus einem Bodenteil 2 und einem Abdeckteil 3 besteht, die entlang einer zur Bodenfläche 4 etwa parallelen Trennfläche 5 getrennt sind und durch an mehreren Stellen angebrachte, in den Zeichnungen nicht wiedergegebene hakenartige Schnappverbindungen miteinander verbindbar sind.

In der in den Fig. 1,3 und 4 ersichtlichen normalen Betriebsstellung bei der Benutzung der Zigarettenhülsenstopfvorrichtung liegt diese mit der Bodenfläche 4 auf einer horizontalen Unterlage, beispielsweise einem Tisch auf. Die Grundrisse des Bodenteils 2 und des Abdeckteils 3 des Gehäuseunterteils 1 überdecken sich dabei.

Im Bereich einer oberen seitlichen Längskante ist das Gehäuseoberteil 6 um eine Schwenkachse 7 deckelartig klappbar bzw. schwenkbar gelagert. Das Gehäuseoberteil erstreckt sich über etwa dreiviertel der Länge des Gehäuseunterteils, d.h. etwa über die Länge einer Zigarette. Das Gehäuseoberteil 6 hat auf der bei der Schwenkung im Gehäuseunterteil 1 zugewandten Unterseite einen Längssteg 10, der an seiner Unterkante eine teilzylindrisch eingewölbte Ausnehmung 11 aufweist, die beim "Zuklappen" des deckelartigen Gehäuseoberteils 6 in eine entsprechende längliche Ausnehmung 9 des Abdeckteils 3 des Gehäuseunterteils eintritt. In der Ausnehmung 9 ist die als Ganzes mit 8 bezeichnete Preßkammer ausgebildet, die gemäß Fig. 3 nach oben durch die teilzylindrische Ausnehmung 11 des Gehäuseoberteils 6 und nach unten durch eine halbzylinderschalenförmige Zunge 12 begrenzt wird. Die Ausnehmung 11 und die Zunge 12 begrenzen zusammen die etwa zylindrische Preßkammer 8, deren Durchmesser und Länge ungefähr einer Zigarette entsprechen.

Das in Fig. 3 obere Ende der Preßkammer 8 wird durch ein zu deren Achse senkrechtes Wiederlager 13 gebildet, welches an einem Schieber 20 (Fig. 5) ausgebildet ist, der in dem Gehäuseunterteil 1 an einer sich parallel zur Achse der Preßkammer 8 erstreckenden Geradführung geführt und an einer Handhabe 14 gemäß den Fig. 1, 3 und 4 nach vorne verschiebbar ist, wie es aus Fig. 4 ersichtlich ist. Bei dieser Bewegung werden die Zunge 12 und das Widerlager 13 mitgenommen.

Die Wandung 15 an dem in der Stellung nach Fig. 3 dem Wiederlager 13 abgewandten Ende der Preßkammer 8 weist einen Durchbruch in Achsrichtung auf, dessen Durchmesser etwa dem einer Zigarette entspricht und der von einer mit dem Abdeckteil 3 verbundenen Tülle 16 umgeben ist. Die Tülle 16 kragt von der Vorderseite der Wandung 15 vor und ist rundum freigesetzt, so daß eine fertige Zigarettenhülse 17 in der in Fig. 3 strichpunktiert angedeuteten Weise auf die Tülle 16 aufgeschoben werden kann.

Oberhalb der Tülle 16 ist in dem Abdeckteil 3 ein gummielastischer Körper 18 angebracht, der von oben frei zugänglich ist und in dem in Fig. 3 wiedergegebenen entlasteten Zustand mit seiner Unterseite einen kleinen Abstand zur Oberseite der Tülle 16 beläßt, so daß das Aufschieben der Zigarettenhülse 17 nicht behindert wird.

An der Unterseite des Gehäuseoberteils 6 ist ein Vorsprung 19 vorgesehen, der beim Zuklappen des Gehäuseoberteils 6 genau auf den gummielastischen Körper 18 trifft und diesen in der aus Fig. 2 ersichtlichen Weise verformt, wodurch er sich mit seiner Unterseite fest auf das durch die Tülle 16 abgestützte Ende der Zigarettenhülse 17 setzt und diese gegen Kräfte festklemmt, die die Zigarettenhülse 17 von der Tülle 16 abzuziehen bestrebt sind.

Die Ausgangsposition bei der Herstellung einer Zigarette ist in Fig. 3 wiedergegeben. Das Gehäuseoberteil 6 ist aufgeklappt. Die Preßkammer 8 ist von oben zugänglich. Es wird nunmehr loser Tabak möglichst gleichmäßig in einer für eine Zigarette ausreichenden Menge in die Preßkammer 8 eingefüllt. Die Zigarettenhülse 17 ist auf die Tülle 16 aufgesteckt. Sodann wird das Gehäuseoberteil 6 niedergeschwenkt und der lose Tabak durch den Steg 10 zu einem etwa zylindrischen Strang verpreßt, der auf der Zunge 12 aufliegt. Bei geschlossenem Gehäuseoberteil hält das Formteil 18 die Zigarettenhülse 17 auf der Tülle 16 fest.

Es wird nunmehr die Zunge 12 mittels der Handhabe 14 gemäß Fig. 4 nach vorne geschoben, wobei sie durch die Tülle 16 hindurch in die Zigarettenhülse eintritt und den Tabakstrang mitnimmt, der durch das Widerlager 13 geschoben wird. In der in Fig. 4 gezeigten Stellung ist der Tabakstrang ganz in die Zigarettenhülse 17 überführt.

Es wird sodann die Handhabe 14 wieder in die hintere Stellung, die in den Fig. 1 und 3 wiedergegeben ist, zurückgeführt, wobei die Zunge 12 aus der Zigarettenhülse 17 herausgezogen wird und der Tabakstrang wegen der größeren Reibung an dem Papier der Zigarettenhülse 17 in dieser verbleibt. Es kann dann das Gehäuseoberteil freigegeben werden, wodurch das gummielastische Formteil 18 entlastet wird und die Zigarettenhülse 17 mit Tabak gefüllt von der Tülle 16 abgezogen werden kann.

Die Ausbildung der Zigarettenhülsenstopfmaschine 100 im Innern geht aus den Fig. 5 bis 8 hervor. Aus dem Querschnitt der Fig. 5 ist ersichtlich, daß die Zunge 12 mit dem Widerlager 13 an einem als Ganzes mit 20 bezeichneten Schieber angebracht ist, von welchem sich ein zur Bodenfläche 4 des Bodenteils 2 etwa paralleler Ansatz 21 im Bereich der Grenzfläche zwischen dem Bodenteil 2 und dem Abdeckteil 3 durch einen seitlichen Schlitz 22 des Gehäuseunterteils nach außen erstreckt. Dicht außerhalb des Gehäuseunterteils 1 sitzt an dem Ansatz 21 die Handhabe 14, die einen sich etwa über die Höhe des Gehäuseunterteils plus den Gehäuseoberteil 6 erstreckenden Teil 23 aufweist, der oben dicht oberhalb des Gehäuseoberteils 6 eine die dieses teilweise übergreifende Abwinklung 24 und unten eine gleichsinnige Abwinklung 25 aufweist, die in eine entsprechende Ausnehmung 26 des Bodenteils 3 eingreift und mit ihrer Unterseite mit der Bodenfläche fluchtet. Auf diese Weise kann die Handhabe 14 gleichzeitig von oben und unten mit zwei Fingern erfaßt werden, so daß die Erfassungskräfte die Führung des Schiebers nicht belasten.

Der Schieber 20 erstreckt sich zwischen der Preßkammer 8 und der Handhabe 14. Die Geradführung des Schiebers 20 umfaßt einen von dem Boden des wannenförmigen oder schalenförmigen Bodenteils 2 hochstehenden, sich nach oben leicht verjüngenden, parallel zur Preßkammer 8 sich über eine der Zigarette und damit den Vorschub des Schiebers 20 entsprechenden Führungssteg 27, der gemäß Fig. 5 von unten in eine entsprechende Ausnehmung 28 des Schiebers 20 eingreift, die den Steg 27 mit nur geringem Spiel, jedoch noch gut gleitfähig umschließen.

Von dem Schieber 20 erstreckt sich ein etwa parallel zum Boden des Bodenteils 2 verlaufender Steg 29 gegen die Preßkammer 8 hin, der in deren Bereich nach oben abgewinkelt und mit der Unterseite der Zunge 12 an einer außerhalb deren Mitte auf der Seite des Schiebers 20 gelegenen Stelle verbunden ist. Die Zunge 12 ist also durch die Geradführung 27,28 von durch die Handhabe 14 aufgebrachten Kantmomenten gänzlich freigehalten.

Wenn in der Preßkammer 8 sich Tabak befindet, der beim Niederschwenken des Gehäuseoberteil 6 komprimiert wird, erfährt die Zunge 12 gemäß Fig. 5 nach unten gerichtete Kräfte, gegen die sie durch Anlage ihres unteren Bereichs auf einem von dem Boden des Bodenteils 2 hochstehenden, sich parallel zur Preßkammer 8 erstreckenden Stützsteg 30 abgestützt ist.

Die Zunge 12, der Schieber 20, der Ansatz 21 und die Handhabe 14 bilden ein einheitliches Bauteil 40, welches in den Fig. 6 bis 8 dargestellt ist. Dieses Bauteil kann ebenso wie die übrigen Teile der Zigarettenhülsenstopfvorrichtung 100 aus Kunststoff gespritzt werden. Die Länge der Zunge 12 vom linken Ende 12' bis zu dem Widerlager 13 entspricht der Länge des Tabakstrangs in der Zigarette. Die Länge der Handhabe 14, insbesondere des oberen Teils 24 ist so gewählt, daß sie den von dem Gehäuseoberteil 6 freien hinteren Teil des Gehäuseunterteils 1 überdeckt, wie es aus den Fig. 1 und 3 ersichtlich ist, so daß das Gehäuseoberteil 6 bei dieser Stellung der Handhabe 14 hochgeklappt werden kann. Die Höhe der Handhabe 14 über dem Abdeckteil 3 ist so gewählt, daß der Teil 24 der Handhabe mit geringem Abstand über das Gehäuseoberteil 6 hinwegführbar ist, wie es aus den Fig. 4 und 5 ersichtlich ist. An der Oberseite des Abdeckteils 3 ist in der Nähe der ausladenden Kante des Teils 24 der Handhabe 14 ein Steg 31 vorgesehen, der den Spalt zwischen dem Teil 24 und der Oberseite des Abdeckteils 3 abdecken soll, damit in der in Fig. 1 wiedergegebenen Transportstellung keine Fremdkörper dazwischen geraten.

Die Montage der Zigarettenhülsenstopfvorrichtung 100 ist besonders einfach. Es bedarf lediglich der schwenkbaren Anbringung des Gehäuseoberteils 6 an dem Abdeckteil 3. Das als Ganzes mit 40 bezeichnete Bauteil der Fig. 6 bis 8 wird in den Bodenteil 2 des Gehäuseunterteils eingesetzt. Sodann wird der Abdeckteil aufgesetzt und durch ein Einschnappen befestigt. Damit ist die Geradführung 27,28 zur Wirkung gebracht ohne daß sich die Teile voneinander wieder lösen können und ohne daß abtrennbare Gehäuseteile etwa an den stirnseitigen Enden vorhanden sein müßten. Es ergibt sich eine ringsum im wesentlichen geschlossene und gegen das Eindringen von Schmutz geschützte Gehäuseausführung.

## Patentansprüche

1. Zigarettenhülsenstopfvorrichtung (100),
mit einem Gehäuseunterteil (1), in welchem die etwa halbzylindrische Unterhälfte einer Preßkammer (8) für den Tabakformling ausgebildet ist,
mit einem Gehäuseoberteil (6), in welchem die etwa halbzylindrische Oberhälfte der Preßkammer (8) ausgebildet ist und welches aus einer geöffneten Stellung, in welcher der Tabak für den Tabakformling in die Unterhälfte der Preßkammer (8) einbringbar ist, um eine zur Achse der Preßkammer (8) parallele, seitlich außerhalb der Preßkammer (8) gelegene Achse (7) zur Bildung einer im wesentlichen geschlossenen und im wesentlichen zylindrischen Preßkammer (8) auf das Gehäuseunterteil (1) niederschwenkbar ist,
mit einer an einem Ende der Preßkammer (8) angeordneten, zu dieser konzentrischen und etwa gleichen Innendurchmesser aufweisenden Tülle (16) zum Aufstecken einer Zigarettenhülse (17),
mit einer beim Niederschwenken des Gehäuseoberteils (6) zur Wirkung kommenden Einrichtung (18,19) zum Festklemmen der Zigarettenhülse (17) auf der Tülle (16),
mit einer in dem Gehäuseunterteil (1) längs der Preßkammer (8) über einen wesentlichen Teil der Länge der Preßkammer (8) erstreckenden rinnenförmigen Zunge (12), auf die der Tabak für den Tabakformling aufbringbar ist,
mit einem mit der Zunge (12) verbundenen, ein Widerlager (13) für das Ende des Tabakformlings bildenden, längs der Preßkammer (8) verlagerbaren Schieber (20) an dem der Tülle (16) abgewandten Ende der Preßkammer
und mit einem einen seitlichen Schlitz (22) des Gehäuseunterteils (1) durchgreifenden, mit dem Schieber (20) und der Zunge (12) ein einheitliches Bauteil (40) bildenden Ansatz (21) des Schiebers (20), an welchem außerhalb des Gehäuseunterteils (1) eine Handhabe (14) für die Verschiebung des Schiebers (20) und der Zunge (12) längs der Preßkammer (8) angeordnet ist,
dadurch gekennzeichnet,
daß das Gehäuseunterteil (1) seinerseits an einer Trennfläche (5) unterteilt ist und aus einem wannenförmigen Bodenteil (2) und einem darüber angeordneten Abdeckteil (3) besteht,
daß in einem der Teile des Gehäuseunterteils (1) eine zur Preßkammer (8) parallele, an dem Schieber (20) angreifende Geradführung (27,28) für das aus Zunge (12), Schieber (20) und Ansatz (21) bestehende Bauteil vorgesehen ist
und daß das aus Zunge (12), Schieber (20) und Ansatz (21) bestehende Bauteil (40) bei getrenntem Bodenteil (2) und Abdeckteil (3) in das Gehäuseunterteil (1) quer zu der Trennfläche (5) einsetzbar und die Elemente der Geradführung (27,28) nach dem Zusammenfügen des Bodenteils (2) und des Abdeckteils (3) untrennbar in Funktion sind.

2. Zigarettenhülsenstopfvorrichtung nach Anspruch 1, dadurch gekennzeichnet, daß das eine Element der Geradführung (27,28) in dem Bodenteil (2) gebildet ist.

3. Zigarettenhülsenstopfvorrichtung nach Anspruch 2, dadurch gekennzeichnet, daß das eine Element durch einen von dem Bodenteil (2) hochstehenden, parallel zur Preßkammer (8) verlaufenden Führungssteg (27) und das andere Element durch eine den Führungssteg (27) eng umschließende Führungsnut (28) in dem Schieber (20) gebildet sind.

4. Zigarettenhülsenstopfvorrichtung nach einem der Ansprüche 1 bis 4, dadurch gekennzeichnet, daß das Bodenteil (2) und das Abdeckteil (3) durch eine Schnappverbindung zusammengefügt sind.

5. Zigarettenhülsenstopfvorrichtung nach Anspruch 3 oder 4, dadurch gekennzeichnet, daß der Führungssteg (27) seitlich der Preßkammer (8) auf der dem Ansatz (21) zugewandten Seite derselben vorgesehen ist.

6. Zigarettenhülsenstopfvorrichtung nach einem der Ansprüche 1 bis 5, dadurch gekennzeichnet, daß in dem Bodenteil (2) ein sich über einen wesentlichen Teil der Länge der Preßkammer (8) erstreckender, vom Boden des Bodenteils her an der Unterseite der rinnenförmigen Zunge (12) angreifender Stützsteg (30) zur Abstützung der Zunge (12) gegen den Druck in der Preßkammer (8) vorgesehen ist.

7. Zigarettenhülsenstopfvorrichtung nach einem der Ansprüche 1 bis 6, dadurch gekennzeichnet, daß sich die Handhabe (14) seitlich neben dem Gehäuse (1,6) über dessen ganze Höhe erstreckt und von oben und unten gleichzeitig zwischen zwei Fingern greifbar ist.

## Claims

1. Cigarette filling machine (100),
with a bottom housing part (1) in which there is formed the substantially semi-cylindrical lower half of a compression chamber (8) for the tobacco blank,
with a housing upper part (6) in which the substantially semi-cylindrical upper half of the compression chamber (8) is formed and which can be brought from an open position in which the tobacco for the tobacco blank can be introduced into the lower half of the compression chamber (8), about an axis (7) placed parallel to the axis of the compression chamber (8) and laterally outside the compression chamber (8), in a closing direction and pivoted down into the substantially cylindrical compression chamber (8) on the bottom part (1) of the housing,
with a nozzle (16) for receiving a cigarette sleeve (17) placed on it, the nozzle being arranged at one end of the compression chamber (8), concentric with it and approximately of the same inside diameter,
with a device (18, 19) coming into action to clamp the cigarette sleeve (17) on the nozzle (16) when the upper part (6) of the housing is swung down,
with a trough shaped tongue (16) extending in the bottom part (1) of the housing along the compression chamber (8) over a substantial part of the length of the compression chamber (8), and onto which the tobacco is placed to form the tobacco blank,
with a slide (20) at the end of the compression chamber furthest from the nozzle (16), the slide being connected to the tongue (12) and forming an anvil (13) for the end of the tobacco blank and displaceable along the compression chamber (8)
and with an extension (21) of the slide (20) penetrating through a lateral slot (22) in the bottom part (1) of the housing and forming an integral component (40) with the slide (20) and the tongue (12), on which is arranged outside the bottom part (1) of the housing a handle (14) for displacing the side (20) and the tongue (12) along the compression chamber (8),
characterised in that
the bottom part (1) of the housing for its part is split at a separating surface (5) and comprises a trough-shaped base portion (2) and a cover portion (3) arranged on it,
that in one of the portions of the bottom part (1) of the housing there is provided a linear guide (27, 28) parallel to the compression chamber (8) and engaging the slide (20), for the component comprising tongue (12), slide (20) and extension (21)
and that the component (40) comprising tongue (12), slide (20) and extension (21), when the base portion (2) and cover portion (3) are separated, is inserted into the bottom part (1) of the housing across the separating face (5) and the elements of the linear guide (27, 28), are inseparable in operation after the base portion (2) and the cover portion (3) have been assembled together.

2. Cigarette filling machine according to claim 1, characterised in that the one element of the linear guide (27, 28) is formed in the base portion (2).

3. Cigarette filling machine according to claim 2, characterised in that the one element is formed by a guide web (27) upstanding from the base portion (2) and extending parallel to the compression chamber (8) and the other element is formed by a guide groove (28) in the slide (20) closely embracing the guide web (27).

4. Cigarette filling machine according to one of claims 1 to 4, characterised in that the base portion (2) and the cover portion (3) are assembled together by a snap connection.

5. Cigarette filling machine according to claim 3 or 4, characterised in that the guide web (27) is provided laterally of the compression chamber (8) on that side of it facing towards the extension (21).

6. Cigarette filling machine according to one of claims 1 to 5, characterised in that there is provided in the base portion (2) a supporting web (30) extending over a substantial part of the length of the compression chamber (8), and engaging from the base of the base portion against the underside of the trough-shaped tongue (12) for supporting the tongue (12) against the pressure in the compression chamber (8).

7. Cigarette filling machine according to one of claims 1 to 6, characterised in that the handle (14) extends laterally alongside the housing (1, 6) over its entire height and can be engaged simultaneously from above and below between two fingers.

## Revendications

1. Dispositif de bourrage de tube-enveloppe de cigarette (100),
avec une partie inférieure de boîtier (1), dans laquelle est constituée la moitié inférieure à peu près semi-cylindrique d'une chambre de pressage (8) pour former le boudin de tabac,
avec une partie supérieure de boîtier (6) dans laquelle est constituée la moitié supérieure à peu près semi-cylindrique de la chambre de pressage (8) et qui, à partir d'une position ouverte, dans laquelle le tabac pour le boudin de tabac peut être mis dans la moitié inférieure de la chambre de pressage (8) peut pivoter vers le bas autour d'un axe (7) parallèle à l'axe de la chambre de pressage (8), mis latéralement en dehors de la chambre de pressage (8) pour former une chambre de pressage sensiblement fermée et sensiblement cylindrique sur la partie inférieure du boîtier (1),
avec une douille (16), disposée à une extrémité de la chambre de pressage (8), concentrique par rapport à celle-ci, et présentant environ le même diamètre, douille qui sert à enfiler un tube-enveloppe de cigarette (17),
avec un système (18, 19) qui entre en action lors du pivotement vers le bas de la partie supérieure du boîtier (6) pour bloquer le tube-enveloppe de cigarette (17) sur la douille (16),
avec une languette de forme annulaire (12), qui s'étend dans la partie inférieure du boîtier (1) le long de la chambre de pressage (8) sur une partie sensible de la longueur de la chambre de pressage (8), languette sur laquelle on peut mettre le tabac pour le boudin de tabac,
avec un poussoir (20) relié à la languette (12), formant un contre-appui (13) pour l'extrémité du boudin de tabac pouvant se déplacer le long de la chambre de pression (8) à l'extrémité de la chambre de pressage située à l'opposé de la douille (16),
et avec un appendice (21) du poussoir (20) passant à travers une fente latérale (22) de la partie inférieure du boîtier (1), formant avec le poussoir (20) et la languette (12) une pièce monobloc, sur laquelle est disposé en dehors de la partie inférieure du boîtier (1) une prise (14) pour l'actionnement du poussoir (20) et de la languette (12) le long de la chambre de pressage (8),
caractérisé en ce que
la partie inférieure du boîtier (1) est de son côté subdivisée par une surface de séparation (5) et se compose d'un fond (2) en forme de cuvette et d'un couvercle (3) disposé par dessus,
en ce que dans l'une des parties de la partie inférieure du boîtier (1) on prévoit un guidage en ligne droite (27, 28) parallèle à la chambre de pressage (8), venant en prise sur le poussoir (20) pour la pièce constitutive qui se compose de la languette (12), du poussoir (20) et de l'appendice (21),
et en ce que la pièce constitutive (40), qui se compose de la languette (12), du poussoir (20) et de l'appendice (21) peut être insérée, quand le fond (2) et le couvercle (3) sont séparés, dans la partie inférieure du boîtier (1) perpendiculairement à la surface de séparation (5) et en ce que les éléments du guidage en ligne droite (27, 28) entrent en fonction après la jonction du fond (2) et du couvercle (3) de façon inséparable.

2. Dispositif de bourrage de tube-enveloppe de cigarette selon la revendication 1,
caractérisé en ce que
l'on forme un élément du guidage en ligne droite (27, 28) dans le fond (2).

3. Dispositif de bourrage de tube-enveloppe de cigarette selon la revendication 2,
caractérisé en ce que
l'on forme dans le poussoir (20) l'un des éléments par une nervure de guidage (27) qui se dresse à partir du fond (2), et qui se développe parallèlement à la chambre de pressage (8) et l'autre élément par une rainure de guidage (28) qui entoure étroitement la nervure de guidage (27).

4. Dispositif de bourrage de tube-enveloppe de cigarette selon l'une des revendications 1 à 4,
caractérisé en ce que
le fond (2) et le couvercle (3) sont réunis par une liaison à enclenchement.

5. Dispositif de bourrage de tube-enveloppe de cigarette selon la revendication 3 ou 4,
caractérisé en ce que
la nervure de guidage (27) est prévue à côté de la chambre de pressage (8) sur la face de celle-ci qui est tournée vers l'appendice (21)

6. Dispositif de bourrage de tube-enveloppe de cigarette selon l'une des revendications 1 à 5,
caractérisé en ce que
l'on prévoit dans le fond (2) une nervure d'appui (30), qui s'étend sur une partie sensible de la longueur de la chambre de pressage (8), et qui vient en prise à partir du fond sur la face inférieure de la languette de forme annulaire (12) pour soutenir la languette (12) contre la pression dans la chambre de pressage (8).

7. Dispositif de bourrage de tube-enveloppe de cigarette selon l'une des revendications 1 à 6,
caractérisé en ce que
la prise (14) s'étend latéralement à côté du boîtier (1,6) sur toute sa hauteur, et peut être saisie par en haut et par en bas en même temps entre deux doigts.
